# EUROPÄISCHE PATENTSCHRIFT

(11) **EP 1 706 679 B1**
(45) Veröffentlichungstag und Bekanntmachung des Hinweises auf die Patenterteilung: **03.12.2008**
(21) Anmeldenummer: 04724932.1
(22) Anmeldetag: 31.03.2004
(51) Int. Cl.: F24J 3/00, F24H 1/18

(54) **VERFAHREN ZUR WÄRMEERZEUGUNG IN GEBÄUDEN UND KONTINUIERLICH ARBEITENDER WÄRMEERZEUGER MIT KAVITATIONSEFFEKT**
METHOD FOR PRODUCING HEAT FOR HEATING BUILDING AND CONSTRUCTIONS AND A CONTINUOUS CAVITATION HEAT GENERATOR
PROCEDE POUR PRODUIRE DE LA CHALEUR ET CHAUFFER DES IMMEUBLES ET CONSTRUCTIONS AINSI QUE GENERATEUR DE CHALEUR PAR CAVITATION A ACTION ININTERROMPUE

(30) Priorität: 31.12.2003 UA 20031213218
(43) Veröffentlichungstag der Anmeldung: 04.10.2006
(73) Patentinhaber: Korniyenko, Anatoliy Valentinovich, Kiev 04111 (UA)
(72) Erfinder: Korniyenko, Anatoliy Valentinovich, Kiev 04111 (UA)
(74) Vertreter: Fleck, Hermann-Josef
(86) Internationale Anmeldenummer: PCT/UA2004/000019
(87) Internationale Veröffentlichungsnummer: WO 2005/064244

(56) Entgegenhaltungen:
- WO-A-01/96793
- AT-B- 410 591
- RU-C- 2 045 715
- RU-C- 2 142 604
- RU-C- 2 160 417

## Beschreibung

Die Erfindung betrifft die Wärmewirtschaft, und zwar Wärmegewinnungsverfahren, wobei die Wärme anders als durch Heizstoffverbrennung entsteht, und kann zur unabhängigen Heizung von Gebäuden und Bauten verschiedener Bestimmung sowie zur Wasservorwärmung für industriellen Bedarf und Haushaltsbedarf verwendet werden.

### 1. Wärmegewinnungsverfahren zur Heizung von Gebäuden und Bauten

Bei bekannten Flüssigkeitserwärmungsverfahren wird die Wärme entweder durch die Einwirkung von gegenlaufenden Strahlströmen zum Hauptstrom der Flüssigkeit oder durch auf dem Laufweg der Flüssigkeit untergebrachten mechanischen Hindernisse oder durch Einsatz von kontinuierlichen Wärmegeneratoren, die auf ein begrenztes Volumen des Heizmediums einwirken, oder durch eine Verminderung des Heizmediumvolumens unter Erhöhung des Energieaufwands wegen der Flüssigkeitserwärmung oder durch Schwerwassergabe zusätzlich zum Hauptstrom gewonnen.

Als dem Verfahren gemäß der Erfindung am nächsten liegende Technik gilt das Wärmegewinnungsverfahren mittels Einrichtungen zur Flüssigkeitserwärmung, das sind Wärmegeneratoren, die in den Patenten RU 2045715 C1, F 25 B29/00, 10.10.1995, BI. Nr. 28, und UA 47535 C2, F 24J3/00, 15.07.2002, BI. Nr. 7, beschrieben sind.

Nach diesem Verfahren wird das Wasser mit einem bestimmten Reinheitsgrad (beispielsweise Nutzwasser) mittels einer Pumpe, die einen Förderdruck bis zu 6atm aufbaut, zum Wärmegeneratoreingang gefördert, der im Patent RU 2045715 C1, F 25 B29/00, beschrieben ist; durch diesen Wärmegenerator wird das Wasser mit einem Gesamtgewicht von 200 kg innerhalb eines geschlossenen Kreislaufs mit einer Anfangstemperatur von 18-20° C bis zu 70° C mittels einer leistungsstarken Pumpe aufgeheizt, die mit einer Leistung von 5,5 kW betrieben wird. Das Patent enthält keine Angaben über die thermische Leistung des Wärmegenerators, und der Nutzeffekt ist ohne jegliche Angaben über die Außenlufttemperatur, Stärke und Material der Wände im Raum, die anhand dieser Einrichtung und dieses Verfahrens beheizt wurden, genannt; darüber hinaus ist die Rate für eine periodische Flüssigkeitserwärmung bei einem geschlossenen Kreislauf angegeben, die eine Abweichung von 1,5° C pro Minute aufweist.

Bei einem Verfahren zur Wärmegewinnung mittels derselben Einrichtung, die im Patent UA 47535 C2, F 24J3/00, 15.07.2002, BI. Nr. 7 erwähnt ist, besteht die Aufgabe darin, die Wärme durch den Wechsel und die genauere Bestimmung der Wassertemperaturintervalle zu gewinnen, die bei der Wärmegewinnung im Wärmegenerator eingesetzt wird, und eine Nutzeffektserhöhung bei der Wärmeerzeugung sicherzustellen.

Die gestellte Aufgabe wurde anhand der Darstellung angeführter Beispiele gelöst, wobei das Wasser mittels eines Elektroerhitzers bzw. eines Wärmegenerators mit gleichen Kenndaten bis zu einer Temperatur von 63-70° C vorgeheizt wurde. Danach wurde mit diesem vorgeheizten Wasser der Betriebskreislauf des gleichen Wärmegenerators gefüllt, und nach seinem Betrieb im geschlossenen Kreisprozess wurde eine Erwärmungstemperatur von 0,8° C pro Minute bis zum Dampfpunkt erreicht. In einem anderen im Patent angeführten Beispiel wurde die Elektromotorleistung bis zu 11 kW, d. h. um das Zweifache, erhöht, und der Betriebskreislauf des Wärmegenerators wurde mit Wasser des gleichen Gewichts von 100 kg und einer Temperatur von über 63° C gefüllt. Dabei erreichte der Wirkungsgrad des Wärmegeneratorbetriebs laut dem Patent einen Wert von 2.

Somit wurde im ersten Teil der Aufgabenstellung im besagten Patent zweifellos bewiesen, dass die Wassererwärmungsintensität nach Erreichen der Temperatur von über 63° C steigt, und dass diese Intensitätssteigerung bis zum Erreichen des Kochzustands weitergeht; allerdings erfolgte die gesamte, aktuelle Berechnung der Wärmeerzeugungseffektivität im zweiten Teil der gestellten Aufgabe ohne Rücksicht auf den vorhergehenden Energieaufwand im Zusammenhang mit der Wassererwärmung bis zur Temperatur von über 63° C.

Beim Einsatz einer leistungsstärkeren Pumpe und bei zweifacher Wassergewichtsverringerung im Vergleich zum vorherigen Patent wurde der Nutzeffekt der Einrichtung doppelt so groß. Somit wird bestätigt, dass die Erwärmungsintensität einer Betriebsflüssigkeit im geschlossenen Kreislauf vor allem von der Steigerung der Stromumlaufgeschwindigkeit in der Einrichtung innerhalb einer bestimmten Zeiteinheit, d.h. von der Intensivierung der Kavitations- und Schlagwellenprozesse, abhängt.

Als Nachteile dieses bekannten Verfahrens gelten eine geringe, exothermische Effektivität unter der Voraussetzung der Zunahme des Betriebsflüssigkeitsvolumens, ohne dass die Pumpenleistung erhöht wird, sowie eine beschleunigte Periodizität bei der Förderung des Heizmediums (Wasser) in das Wasserheizungssystem mit einer Betriebstemperatur von 70° C, wobei das Wasser einen Teil seiner Wärme abgibt und zum Wärmegeneratoreinlauf mit einer Temperatur von 65-67° C zurückkehrt. Somit sind häufige Pumpeneinschaltungen nötig, d. h. dass ein überflüssiger Energieaufwand betrieben wird und ein hoher Förderpumpenverschleiß auftritt. Ferner ist es unmöglich, im Laufe einer ziemlich langen Zeitspanne die Heizmediumtemperatur im Heizungssystem aufrechtzuerhalten. Schließlich ist das Verfahren und die gesamte Einrichtung bei Arbeitsvorgängen untauglich, bei denen Heißwassertemperaturen erforderlich sind.

### 2. Andere bekannte Einrichtungen zur Flüssigkeitserwärmung

Andere bekannte Einrichtungen enthalten einen Wärmegenerator mit Ein- und Auslauf für die Betriebsflüssigkeit, eine Pumpe, die mit dem Wärmegeneratoreinlauf gekoppelt ist, einen Flüssigkeitsumlaufverstärker, ein rohrförmiges Bauteil mit einem Bremswerk am Wärmegeneratorauslauf, wobei dieses rohrförmige Bauteil mit einer Rücklaufleitung verbunden ist (UA 7205 A, F 25 B29/00, 30.06.1995, BI. Nr. 2; RU 2045715 C1, F 25 B29/00, 10.10.1995, BI. Nr. 28).

Die Wirkungsweise dieser bekannten Einrichtungen beruht auf der Verwendung von Betriebsflüssigkeitsdruckabfällen sowie von Kavitationsvorgängen, die im Flüssigkeitsstrom entstehen und die Temperaturerhöhung bedingen.

Eine in ihrem technischen Wesen nächstliegende Lösung ist eine Einrichtung zur Flüssigkeitserwärmung, die aus einem Wärmegenerator mit einem Einlauf und einem Auslauf für die Betriebsflüssigkeit, einer mit dem Wärmegeneratoreinlauf verbundenen Pumpe, einem Flüssigkeitsbeschleuniger, einer Förderleitung und einer Rücklaufleitung, einem rohrförmigen Bauteil einschließlich eines Bremswerks am Wärmegeneratorauslauf, mit dem die Rücklaufleitung gekoppelt ist, Injektionsrohrstutzen, einseitigen, kegelförmigen Serienrohrstutzen, Buchsen mit zylindrischen Kanälen und einem kegelförmigen Flüssigkeitszerteiler besteht. (UA 22003 A, F 25 B29/00, 30.04.1998, BI. Nr. 2)

Die Nachteile dieser bekannten Einrichtung sind eine geringe, exothermische Effektivität unter Voraussetzung der Zunahme des Betriebsflüssigkeitsvolumens und eine niedrige Geschwindigkeit des Thermodiffusionsverfahrens, das in der Betriebsflüssigkeit abläuft; somit sind die technischen Möglichkeiten der Einrichtung begrenzt.

Der Erfindung liegt die Aufgabe zugrunde, einen Wärmegenerator bereitzustellen, der in einem Wärmegewinnungsverfahren zum Einsatz kommt, das eine Nutzeffekterhöhung bei der Wärmegewinnung unter der Voraussetzung der Heizmittelmengenzunahme vorsieht, ohne dass der Energieaufwand erhöht wird, und ein Verfahren zu schaffen, das gleichzeitig die Heizmittelzufuhr an die Verbraucher und die Erhitzung dieses Heizmittels durch einen Wärmegenerator ermöglicht.

Die gestellte Aufgabe wird folgenderweise gelöst: eine 7%-ige Lösung von Ethylenglykol (Ethandiol) HOCH₂-CH₂OH, deren Siedetemperatur unter Normalbedingungen 114° C beträgt, wird in das sich im geschlossenen Kreislauf (Behälter für Heizmittel) befindliche Wasser gefördert. Das Gesamtvolumen des Heizmittels im Behälter (36) setzt sich aus einem für die Auffüllung des gesamten Heizungssystems und der Wärmeübertrager (44) erforderlichen Volumen und einem zusätzlichen Wasservolumen zusammen, welches 0,7 Mal Heizungssystemvolumen beträgt und auf Abb. 9 punktiert ist: 1. Wasserspiegel.

Der Äthylenglykol-Gehalt im Wasser ermöglicht nicht nur die Siedegraderhöhung der Betriebsflüssigkeit, sondern auch die Kontinuität der Luft-Wasser-Phase unter Bedingung, dass die Stromgeschwindigkeit für dieses Medium im Spaltbereich des Beschteunigungsaktivators und des Wärmegenerators bis zur Überschallgeschwindigkeit erhöht wird, und sichert das Nicht-Erfrieren des Heizungssystems in Notfällen sowie die Abschaltung des Wärmegenerators sicher.

Bei dem vorliegenden Verfahren, dessen Aufgabe es ist, die Wärmegewinnungseffizienz zu steigern, wird das Ziel durch Einsatz einer zusätzlichen Vorrichtung erreicht, die aus einem Nirosta-Rohr besteht, dessen oberes Ende im Windhaubenbereich des Heizmittelbehälters liegt und dessen unteres Ende in den Abführrohrstutzen der Pumpe eingetaucht ist. Im unteren Teil davon befinden sich die den Kreisumfangslänge entlang untergebrachten Vertikalöffnungen, die jedoch ihrer Höhe nach nicht über die Grenzen des Abführrohrstutzens der Pumpe hinausgehen. Das Vorhandensein dieser Vorrichtung ermöglicht es, den Wärmeaustauschvorgang mittels Einpumpen einer jeweiligen Luftmenge zusammen mit dem Betriebsflüssigkeitsstrom in das Wärmegeneratorsystem zu intensivieren, und zwar durch Sättigung des Flüssigkeitsstroms mit der Luft des Kavitationsblasenflusses und durch eine Wasserpartialdruckabnahme, wodurch wiederum die Wärmeübergangsintensität beeinflusst wird, die unter diesen Bedingungen im Wärmegenerator um 20 % erhöht wird. Somit wird es möglich, den Betriebsflüssigkeitssiedepunkt um 5 % bis auf eine Temperatur von 120° C zu erhöhen.

Auf diese Weise wird die gestellte Aufgabe des Verfahrens zur Wärmegewinnung gelöst; dadurch werden eine Effizienzverbesserung der Wärmegewinnung und eine Erhöhung des Betriebsflüssigkeitssiedepunkts ohne eine Luftdruckänderung erreicht.

Ferner ist der Betriebsflüssigkeitsbehälter mit einem Material mit niedrigem, spezifischen Wärmeleitvermögen in Übereinstimmung mit jeweiligen Berechnungen beschichtet dadurch ist es möglich, über eine lange Zeit die Temperatur des erwärmten Heizmittels aufrecht zu erhalten, ohne dass die Temperatur des Heizmittels bedeutend abfällt. Der Betriebsflüssigkeitsbehälter hat folgende Ausführung: zwei Kammern des Behälters werden durch eine Trennwand 37 aus einem Material mit niedrigem, spezifischen Wärmeleitvermögen geteilt und im unteren Teil mittels eines Durchlaufkanals 38 für die Betriebsflüssigkeit verbunden; diese Kammern sind auch im Bereich einer Lufthaube des Behälters 36 mittels eines Stahlrohrs durch eine Trennwand 37 verbunden. Dadurch ist es möglich, ein Druckgleichgewicht in den Behälterkammern herzustellen und den gleichen Betriebsflüssigkeitsstand im Behälter aufrecht zu erhalten. Aufgrund der Ausführung mit zwei Kammern kann die Betriebsflüssigkeit mit dem sich darin befindlichen Wärmegenerator viel aktiver erhitzt werden. Dadurch wird ein dauerndes Thermodiffusionsverfahren mit großem Heizmittelumfang vermieden. Im anderen Teil des Behälters befindet sich eine kältere Betriebsflüssigkeit, die von einem Ableitungsrohrstutzen 34 der Pumpe 35 zusammen mit der Luft abgeführt wird, und zwar im Verhältnis von 0,002 des Gewichts der abgeleiteten Betriebsflüssigkeit, die innerhalb einer bestimmten Zeiteinheit über den Ableitungsrohrstutzen der zum Wärmegenerator aus dem Durchlaufkanal 38 Wasser fördernden Pumpe fließt. Der Wärmegenerator und der Behälter 36 sind mit dem Heizungssystem (bzw. Warmwasserversorgungssystem) mittels eines Druckstutzens 21 und einer Rücklaufleitung 45 verbunden, die über einen Flansch in den Lufthaubenbereich des mit Betriebsflüssigkeit gefüllten Behälter führt, jedoch die Oberfläche der Betriebsflüssigkeit nicht berührt. Der Behälter ist auch mit einem Thermoelement 40 ausgestattet, um die Betriebsflüssigkeitstemperatur abzulesen und das Öffnungs-Elektrohydroventil 41 mittels einer Baugruppe mit Überwachungs- und Regelgeräten 49 zu überwachen und zu steuern. Der Behälter 36 ist zusätzlich mit einem Ventil 51 ausgestattet, um das System im Notfall mit Betriebsflüssigkeit zu speisen; er kann auch zum Anschluss an das Wasserversorgungssystem benutzt werden, um eine kontinuierliche Wasserzufuhr zum Behälter sicherzustellen. Der Ablass der Betriebsflüssigkeit aus dem Behälter erfolgt über einen Hahn 52, der im unteren Teil des Behälters untergebracht ist. Um die Systemunabhängigkeit von Zentralstromversorgungsnetzen und eine Sicherheitsabschaltung sicherzustellen, ist ein Diesel-Stromerzeuger 54 mit der erforderlichen Leistung vorgesehen, der mit der Pumpe und der Baugruppe mit Überwachungs- und Regelgeräten 49 verbunden ist. Außerdem ist das System mit handgesteuerten Ventilen ausgestattet, um das System in den Betriebszustand mit dem Handsteuerventil 42 zu bringen und den manuellen Betriebsflüssigkeitablass aus dem Heizungssystem sowie aus dem Wärmeübertrager 44 sicherzustellen. Um einem Wasserschlag im Rohrleitungssystem vorzubeugen, ist die Anlage mit einem Behälter 43 für Wasserschlagdämpfung versehen, der den Ventilen 41, 42 nachgeschaltet ist. Die Rückleitung ist mit einem Thermoelement 46 versehen, das an die Überwachungs- und Regeleinrichtung 49 angeschlossen ist und es ermöglicht, die Temperatur in der Rückleitung abzulesen und die Funktion des Ventils 47 (Öffnungs-Elektrohydroventils) über die Überwachungs- und Regeleinrichtung zu steuern. Die Überwachungs- und Regeleinrichtung 49 steuert die Funktion aller Systemeinheiten im Automatikbetrieb.

Außerdem liegt der Erfindung auch die Aufgabe zugrunde, die Warmwasseranlage zu verbessern. Dabei werden durch die Änderung der Bauausführung und Ergänzung der Anlage mit neuen Vorrichtungen die Erzeugung einer großen Energiemenge, eine Intensivierung des Thermodiffusionsverfahrens und eine Betriebskontinuität des Kavitationswärmegenerators zur Erwärmung von großen Volumen der Betriebsflüssigkeit und deren gleichzeitiger Förderung in die Zuführungsleitung sichergestellt.

Die Lösung für die gestellte Aufgabe besteht darin, dass der kontinuierliche Kavitationswärmegenerator mit einem Einlauf und einem Auslauf für die Betriebsflüssigkeit, einer Pumpe, einer Zuführungsleitung und einer Rücklaufleitung, in Übereinstimmung mit der Erfindung zusätzlich noch mit einem Beschleunigungsaktivator der Betriebsflüssigkeit (Fig. 2) versehen ist, der mit einer Pumpe 35 und Zwischenrohrstutzen 33 zur Flüssigkeitsförderung verbunden ist. Der Beschleunigungsaktivator besteht aus mindestens drei in Reihe liegenden Rohrstutzen mit unterschiedlichen Durchlaufkanal-Durchmessern, die miteinander mittels kegelstumpfförmiger Flansche verbunden sind, die in der Hauptstromrichtung der Betriebsflüssigkeit liegen, und aus einem Strahlbeschleunigungskanal 29, der tangential zum Durchlaufkanal des Rohrstutzens 26 verläuft.

Der Beschleunigungsaktivator der Betriebsflüssigkeit ist zusätzlich mit statischen Kavitatoren 24, 31 mit radial angeordneten Öffnungen ausgerüstet, die einen Strom von kalibrierten Kavitationsblasen erzeugen, die in den Spaltbereich des Stroms gelangen, um die Kavitationsblasen zu zerkleinern und einen sekundären Strom zu erzeugen. Der Beschleunigungsaktivator der Betriebsflüssigkeit ist zusätzlich mit einem Spalte aufweisenden Spaltkanal 23 (Betriebsflüssigkeitausstoßer) und einer Hochdruckkammer 1 für den Betriebsstrom versehen, die einen Strahlbeschleunigungs-Spaltkanal besitzt, der tangential zum Durchlaufkanal des Zentralrohrstutzens 2 des Wärmegenerators (Fig. 1) verläuft. Der Zentralrohrstutzen 2 des Wärmegenerators ist mit einem Mittelteil 7 verbunden, der einen statischen Kavitator 3 mit Radialöffnungen 4 enthält, die einen Strom von kalibrierten Kavitationsblasen erzeugen, und Radialkanäle 5 im Spaltbereich des Stroms aufweist. Der statische Kavitator 3 weist auch eine kavitierende Laval-Düse 6 auf, die die sofortige Hauptstromverengung und -erweiterung der Flüssigkeit sicherstellt und die Sekundärstrombildung von zerkleinerten Kavitationsblasen ermöglicht.

Der kontinuierliche Kavitationswärmegenerator enthält zusätzlich Hauptstrom-Trennflansche 10, 11 mit einem kegelförmigen Stromzerteiler, der die Betriebsflüssigkeit unter Druck durch die tangential gerichteten Spaltkanäle 12, 23 in die Kanäle der Auslassstutzen 14 des Wärmegenerators gleichmäßig verteilt; die mindestens fünf Auslassstutzen gehen konzentrisch vom Zentralstutzen 2 des Wärmegenerators und von einem Druckstutzen 21 des Heizungssystems bzw. des Warmwassersystems aus, das die Verbraucher mit Warmwasser versorgt. Die Auslassstutzen 14 sind mit statischen Kavitatoren 15 mit radial angeordneten Öffnungen 16 ausgerüstet, die einen Strom von kalibrierten Kavitationsblasen erzeugen. Kreisrinnen 17 in den Auslassstutzen 19 und kavitierende Laval-Düsen 18 zerkleinern die Kavitationsblasen. Die Auslassstutzen 19 sind zusätzlich mit Düsenausgängen 20 des Wärmegenerators ausgerüstet, die unter einem Winkel von 45° zur Stutzenmittellinie geneigt und seitlich vom Zentralstutzen 2 des Wärmegenerators weg ausgerichtet sind.

Die Zeichnungen stellen in den Figuren 1-8 ein Aufbauschema eines kontinuierlichen Kavitationswärmegenerators und seiner Teile sowie in den Figuren 9-12 ein Schema dar, das die Ausführung des Verfahrens gemäß der vorliegenden Erfindung veranschaulicht.

### 1.) Ein System, welches das Verfahren gleichzeitiger Heizmittelzufuhr an die Verbraucher und der Erhitzung dieses Heizmittels durch einen Wärmegenerator ermöglicht, arbeitet folgendermaßen.

Nach der Auffüllung des Behälters 36 mit der erforderlichen Flüssigkeitsmenge, wie es oben erwähnt wurde, bei einer Anfangstemperatur von über 5° C schaltet die Pumpe 35 ohne Beteiligung der Überwachungs- und Regelgeräte-Einrichtung 49 ein. Danach erfolgt die Aufwärmung der Betriebsflüssigkeit mittels des Wärmegenerators bis auf eine Temperatur von 90° C. Der Heizvorgang wird von einem Thermoelement 40 überwacht. Nachdem eine Temperatur von 90° C erreicht worden ist, öffnet die Betriebsflüssigkeit das Handsteuerventil 42 und tritt in den Heizungskreislauf mit Wärmeübertragern 44 bei eingeschaltetem Wärmegenerator ein. Dabei müssen die Ventile 48, 51 geöffnet sein. Das Thermoelement 46 liest die Heizmitteldaten in der Rücklaufleitung 45 ab. Nach der Auffüllung des Heizungssystems mit Betriebsflüssigkeit werden die Ventile 42, 48 und 51 geschlossen. Die Pumpe fährt an, und die Heizmittelbetriebstemperatur wird an der Überwachungs- und Regelgeräte-Einrichtung sowohl in der Zuführungsleitung als auch in der Rücklaufleitung des Heizungssystems eingestellt. Die obere Temperaturgrenze zum Schließen des Öffnungs-Elektrohydroventils 41 wird niedriger als die Betriebsflüssigkeitstemperatur von 90° C im Behälter 36, beispielsweise auf 80° C, eingestellt. Die Pumpe 35 wird simultan eingeschaltet. Es wird auch die Temperatur zum Öffnen des Ventils 47 (Elektro-Hydroventils), beispielsweise auf 60° C, und zur automatischen Einschaltung der Pumpe 35 eingestellt, um den Wärmegeneratorbetrieb zu starten. Es wird auch eine Temperatur von 90° C zum Öffnen des Öffnungs-Elektrohydroventils 41 eingestellt. Danach springen die Pumpe und der Wärmegenerator automatisch ein. Wenn die Betriebsflüssigkeitstemperatur im Behälter 90° C erreicht, öffnen die Ventile 41 und 47. Der Wärmegenerator fördert das Wasser in das System und fährt dabei gleichzeitig fort, die Betriebsflüssigkeit im Behälter zu erhitzen. Wenn die Rückleitungstemperatur 80° C erreicht, werden die Ventile 41, 47 automatisch geschlossen, und die Pumpe schaltet ab, bis das System auf eine Temperatur von 60° C abgekühlt ist. Danach wird das Ventil 47 geöffnet, und die Pumpe und der Wärmegenerator schalten sich automatisch ein, der das vorschriftsmäßig aufgewärmte Wasser über das geöffnete Ventil 41 ins System fördert. Die zur Wasseraufwärmung erforderliche Zeit ist gering. Das hängt damit zusammen, dass die gesamte Wassermasse, die aus der Rückleitung 45 mit einer Temperatur von 60° eintritt, im Vergleich mit derjenigen Wassermasse unbedeutend ist, die sich im Behälter befindet und mindestens 80°C warm ist. Hierdurch erreicht das Wasser schnell die Temperatur von über 63° C. Bei dieser Temperatur, wie es im Patent UA 47535 C2, F24J3/00 bewiesen ist, kommt eine große Erhöhung der Aufheizgeschwindigkeit der Betriebsflüssigkeit zustande. Sobald die Betriebsflüssigkeit im Behälter eine Temperatur von 90° C erreicht, geht das System in den automatischen Betrieb über, und der gesamte Zyklus wird in der gleichen Reihenfolge wiederholt. Dabei wird die Betriebszeit des Wärmegenerators von den eingestellten Temperaturparametern des Heizungssystems abhängen, während die Schalthäufigkeit des Wärmegenerators automatisch von der Umgebungstemperatur abhängt, die das Temperaturverhalten des beheizbaren Raums beeinflusst.

Auf diese Weise wird das Verfahren für gleichzeitige Heizmittelzufuhr an die Verbraucher und die Aufheizung des Heizmittels mit nur einem Wärmegenerator realisiert.

Die Änderung der Pumpenleistungsdaten, die Vergrößerung bzw. Verringerung des gesamten Behälterumfangs für die Betriebsflüssigkeit sowie das Anteilverhältniss der Betriebsflüssigkeit sind variable Größen. Außerdem ist der aufeinander folgende Anschluss der Wärmegeneratorsysteme nach dem beschriebenen Verfahren für die Fachleute auf diesem Gebiet offensichtlich und kann deswegen nicht als Grundlage für die Verbesserung des Verfahrens in Bezug auf diese Erfindung angesehen werden.

### 2.) Die Arbeitsweise des kontinuierlichen Kavitationswärmegenerators in Kombination mit den beschriebenen Vorrichtungen ist folgende.

Mittels der Pumpe 35 wird der Flüssigkeitsstrom (Wasser) in den Durchlaufkanal des Rohrstutzens 32 des Beschleunigungsaktivators (Fig. 2) mit einer Geschwindigkeit von 7 m/s gefördert. Danach gerät dieser Strom in den kegelförmigen Teil des statischen Kavitators 31, in dem er sich verdreht und die Geschwindigkeit von 9 m/s erreicht. Mit dieser Geschwindigkeit gelangt der Flüssigkeitsstrom in den Innen kanal des statischen Kavitators 31. Dabei ist der Durchmesser des Durchflusskanals des Rohrstutzens 32 2,4 Mal so groß wie der Durchmesser des Innenkanals, und die Flüssigkeitsstromgeschwindigkeit erhöht sich bis zu 14 m/s. Der Innenkanal des statischen Kavitators ist kein Durchflusskanal. Deswegen wird der Hauptstrom, wenn er an sein kegelförmiges Ende gelangt, zusätzlich verdreht; er erhält eine rückläufige Bewegung. Dabei entsteht durch Verwirbelung und durch Wärmeentwicklung infolge der Umsetzung kinetischer Energie in Thermoenergie ein primärer Kavitationsblasenbildungsprozess. Ferner wechselt der Hauptstrom seine Bewegungsrichtung über die zwei Reihen von Radialöffnungen, die als Generatoren für eine gleichmäßige Strömung von kalibrierten Kavitationsblasen gleichen Durchmessers dienen. Die zusätzlich entwickelte Thermoenergie kommt dabei in den Schlitzbereich mit einer Geschwindigkeit von 24 m/s hinein und gelangt in die Radialkanäle des Rohrstutzens 30, in denen der aktive Vorgang des Kavitationsblasen-Kollapses mit Energieentwicklung und lokaler Kumulationsstrahlen-Geschwindigkeitserhöhung bis zu 700 m/s zustande kommt und in denen die Zerkleinerung von Primärblasen in ihrer gesättigten Strömung mit kleinerem Durchmesser bis zu 20-25 µm stattfindet. Dabei wird im Spaltabstand, der durch den Außendurchmesser dₖ des statischen Kavitators 31 und den Innendurchmesser D des Rohrstutzens 30 gebildet wird, das Stromkompressionsverhältnis nach der unten angegebenen Formel ermittelt: ${V}_{BX} \cdot {D}^{2} = V \cdot \left({D}^{2}-{{d}^{2}}_{K}\right) ,$

Hieraus folgt: $\frac{{d}_{K}}{D} = \sqrt{1 - \frac{{V}_{BX}}{V}} = \sqrt{1 - \frac{7}{24}} = 0 , 84 ,$ wobei
- V_{BX}: die Anfangsgeschwindigkeit des Flüssigkeitsstroms ist, die ihm durch die Pumpe erteilt wird,
- V: die Flüssigkeitsstromgeschwindigkeit ist, die der Flüssigkeitsstrom am Eintritt in den Spaltabstand erhält,
- dₖ: der Kontinuitätskoeffizient (Kompressionsverhältnis) des Wasser-Luft-Gemischstroms ist und
- D: der Innendurchmesser des Rohrstutzens 30 ist.
Es entsteht ein Wasser-Luft-Gemisch aus Blasen, das (im Unterschied zu Flüssigkeit) kompressibel ist und einen Luftvolumenanteil von 0,8 aufweist, wodurch die Entstehung von zusätzlichen Stoßwellen und einer Überschallströmung herbeigeführt wird. Die Schallgeschwindigkeit der Wasser-Luft-Gemisches wird nach der folgenden Wood's-Formel berechnet: $a ≃ \sqrt{\frac{P}{α \cdot \left(1-α\right) ⁢ {ρ}_{x}}} ,$
wobei
P der Druck im Wasser-Luft-Gemisch,
α der Luftvolumenanteil und
die Flüssigkeitsvolumendichte ist.

Somit ist: α = 0,8, α(1 - α) = 0,16 und die Luftgeschwindigkeit für dieses Medium beträgt 25 m/s.

Zur weiteren Aktivierung des Wärmebildungsprozesses mittels der Entstehung von Stoßwellen der Überschall- und Schlagkavitation beim Zusammenschluss von Blasen mit einem Durchmesser von bis zu 20-25 µm während ihrer Beklappung ist eine Überschallgeschwindigkeit des Wasser-Luft-Gemischstroms erforderlich, die im Spaltabstand und in der am Ende des statischen Kavitators 31 angeordneten Laval-Kavitationsdüse erreicht wird. Damit wird die augenblickliche Verengung und Erweiterung des Hauptflüssigkeitsstroms sichergestellt. Danach kommt der Hauptflüssigkeitsstrom in den Strömungsteil des Hochdruckkanals des Rohrstutzens 30, in dem ein vollständiges Punktzuklappen von Mikroblasen ohne Bildung von Kumulationsstrahlen vor sich geht, und somit erfolgt eine intensive Flüssigkeitserhitzung.

Anschließend gelangt der Flüssigkeitsstrom in den kegelförmigen Rohrstutzenkanal 28, in dem seine Geschwindigkeit wieder bis zu 5m/s ansteigt, und in den zylindrischen Rohrstutzenkanal 28 mit einem Durchmesser, der halb so groß wie der Durchmesser des Rohrstutzens 32 ist, in dem seine Geschwindigkeit bis zu 9m/s ansteigt und die Strombewegungsrichtung durch die Abschrägung des kegelförmigen Führungsflansches 27 im Strahlbeschleunigungskanal 29 abrupt gewechselt wird, der tangential zu Rohrstutzen-Durchflusskanal 26 verläuft. Dabei wird die Flüssigkeitsstromgeschwindigkeit bis auf 14 m/s erhöht. Wenn der Strom den Rohrstutzen 26 durchläuft, wird er verdreht, und als Folge kommt die Thermoenergieentwicklung zustande. Der Hauptflüssigkeitsstrom gelangt späterhin in den kegelförmigen Kanal 25, in dem er wieder eine Geschwindigkeit von 9m/s erhält, und in den Innenkanal des statischen Kavitators 24 gerät, in dem die gleichen physikalischen Erscheinungen wie bei Durchströmung des statischen Kavitators 31 mit der Thermoenergieentwicklung vorgehen. Wenn der Strom den Rohrstutzenkanal 28, den Flansch zum Wechseln der Strombewegungsrichtung und den Kanal 25, den Rohrstutzen 26 und den statischen Kavitator 24 des Rohrstutzens 22 durchläuft, wird anschließend die Temperatur des Hauptflüssigkeitsstroms stufenweise erhöht.

Am Ausgang des Beschleunigungsaktivators (Fig. 2) wurde eine Spaltkanal 23 mit Öffnungen eingebaut. Beim Durchlaufen dieser Öffnungen wird der Hauptflüssigkeitsstrom beschleunigt, und es werden Kavitationsblasen gebildet, die in der Hochdruckkammer 1 platziert werden, und somit wird eine Thermoenergie entwickelt. Über den tangential zum Durchflusskanal des Rohrstutzens 2 angeordneten Spaltstrahl-Beschleunigungskanal kommt der Hauptflüssigkeitsstrom mit einer Geschwindigkeit von 9m/s in den Durchflusskanal des Zentralrohrstutzens des Wärmegenerators hinein; er wird verdreht, und dadurch wird die Thermoenergie entwickelt. Wenn der Hauptstrom den statischen Kavitator 3 und die die Blasen erzeugenden Öffnungen, die Radialkanäle 5 und die Laval-Düsen 6 durchläuft, wird ebenfalls Thermoenergie entwickelt. Dabei kommt der Strom in den kegelförmigen Rohrstutzenkanal 8 hinein, in dem er verdreht wird, und es wird wiederum Wärmeenergie entwickelt. Wenn der Hauptflüssigkeitsstrom in den Hauptstrom-Trennflansch 10 mit einem kegelförmigen Stromzerteiler gelangt, wird der Hauptstrom in einzelne Strömungen zerteilt, die in die tangential gerichteten Spaltkanäle 12, 13 und in die mindestens fünf Durchflusskanäle der Auslassstutzen 14 sowie in den Durchflusskanal des Druckstutzens 21 des Heizsystems bzw. des Warmwasserversorgungssystems gelangen. Somit erreicht der Strom eine Geschwindigkeit von 8m/s.

Die Anordnung der Eingänge der Spaltkanäle 12, 13 zu den Stutzen 14, 21 ist in den Figuren 4 und 5 für die Nord- und Südhalbkugel gezeigt. Das hängt mit der Einwirkung des magnetischen Felds der Erde auf Wasser zusammen, das als Diamagnetikum fungiert und eine magnetische Empfindlichkeit von χ = - 13,0 · 10⁶ bei der Spiralbewegung des Hauptflüssigkeitsstroms aufweist; dabei hat dieser Strom die gleiche Richtung wie die Kraftvektorwirkung des magnetischen Felds der Erde in verschiedenen Halbkugeln, um die Hauptstromgeschwindigkeit zu erhöhen. Außerdem wird der Strom der in den Auslassstutzen 14 rotierenden Flüssigkeit von der Corioliskraft beeinflusst, die die Außenschichten der Flüssigkeit in einer Richtung rechtwinklig zu ihrer relativen Geschwindigkeitsrichtung ablenkt und auf die Wände des Durchflusskanals der Auslassstutzen 14 einen Druck ausüben wird, der die Thermoenergieentwicklung hervorruft.

Die Querschnittsfläche des Spaltkanals 13 hängt vom Umfang des Heizmittels ab, das in den Druckstutzen 21 gefördert sein muss, und stellt eine variable Größe dar, die dadurch auch die Heizmittel-Fördergeschwindigkeit regelt.

Danach gelangt der Flüssigkeitsstrom in die Innen-Durchflusskanäle von statischen Kavitatoren 15; er läuft über die Öffnungen 16, den Spaltstrombereich mit Kreisrinnen 17 im Auslassstutzen 19 und die Laval-Düsen 18. Dabei kommen die gleichen physikalischen Prozesse und die gleiche Thermoenergieentwicklung zustande, wie es beim Durchlauf des Flüssigkeitsstroms durch die statischen Kavitatoren des Beschleunigungsaktivators (Fig. 2) und des Zentralrohrstutzens 2 des Wärmegenerators der Fall ist. Wenn der Flüssigkeitsstrom die Düsenausgänge 20 der Auslassstutzen 19 passiert, die einen Kantenneigungswinkel von 45 Grad zur Auslassstutzenachse aufweist, wird zusätzlich Thermoenergie entwickelt. Dabei wird die Gesamtfläche des Thermodiffusionsprozesses mindestens fünfmal so groß im Vergleich mit der Konstruktion der Wärmegeneratoren mit einem Düsenausgang für die Betriebsflüssigkeit.

Auf diese Weise stellt die oben formulierte Aufgabe über die Verbesserung der Einrichtung mittels der Konstruktionsänderung und die Ergänzung durch neue Einrichtungen die Erzeugung einer großen Wärmeenergiemenge durch den Kavitationswärmegenerator sicher, um bedeutende Flüssigkeitsvolumen zu heizen und die Kontinuität der Wirkung der Wärmeenergie unter gleichzeitiger Flüssigkeitsförderung in die Zuführungsleitung zu bewerkstelligen.

Die Änderung der Anzahl von Beschleunigungsaktivator-Elementen und der Anzahl der konzentrisch um den Zentralrohrstutzen des Wärmegenerators angeordneten Rohrstutzen für den Betriebsflüssigkeitsaustritt bzw. die Änderung der Kanal-Querschnittsfläche der Zuführungsleitung ist für die Fachleute auf diesem Gebiet offensichtlich und kann deswegen nicht als Grundlage für die Verbesserung der Einrichtung in Bezug auf diese Erfindung benutzt werden.

Der kontinuierliche Kavitationswärmegenerator und das hier angemeldete Wärmegewinnungsverfahren kann gemäß dieser Erfindung zur unabhängigen Heizung von Gebäuden und Bauten verschiedener Bestimmung sowie in der Landwirtschaft in den technischen Arbeitsabläufen bzw. zur Energieerzeugung verwendet werden.

## Patentansprüche

1. Kontinuierlicher Kavitationswärmegenerator mit einem Ausgang und einem Eingang für die Betriebsflüssigkeit, einer mit dem Wärmegeneratoreingang verbundenen Pumpe (35), einem Strahlbeschleunigungskanal (29), einer Förderrohrleitung, einer Rücklaufleitung (45), einem einseitigen, kegelförmigen Rohrstutzenkanal (8) und einem kegelförmigen Hauptstrom-Trennflansch (10),
**dadurch gekennzeichnet,**
**dass** der Kavitationswärmegenerator zusätzlich einen Beschleunigungsaktivator für die Betriebsflüssigkeit enthält, der mindestens aus drei in Reihe liegenden Rohrstutzen mit unterschiedlichen Durchflusskanal-Durchmessem besteht, dass diese Rohrstutzen miteinander mittels Flanschen zum Stromrichtungswechsel mit einer kegelförmigen Abschrägung und einem Strahlbeschleunigungskanal (29) verbunden sind und dass der Kavitationswärmegenerator statische Kavitatoren (24, 31) mit radial angeordneten Öffnungen (4, 16) zur Erzeugung eines Stroms aus kalibirierten Kavitationsblasen sowie Laval-Kavitationsdüsen (6, 18), eine Hochdruckkammer (1), mindestens fünf statische Kavitatoren (24, 31), die in einem Zentralrohrstutzen (2) und in Auslassstutzen (19) des Wärmegenerators liegen, und Hauptstrom-Trennflanschen (10) für den Hauptstrom der Flüssigkeit aufweist, die gleichzeitig in die Auslassstutzen (19) des Wärmegenerators und in einen Druckstutzen (21) der Zuführungsleitung gelangt.

2. Wärmegewinnungsverfahren zur Heizung von Gebäuden und Bauten mittels Wasserstromverwirbelung und Sicherstellung des Kavitationsverhaltens dieses Wasserstroms unter Resonanzverstärkung der in diesem Strom entstehenden und enthaltenen Schall- und Schlagschwingungen und unter Verwendung des kontinuierlichen Kavitationswärmegenerators nach Anspruch 1,
**dadurch gekennzeichnet,**
**dass** eine 7 %-ige Lösung aus Ethylenglykol in Wasser gegeben und anschließend der Arbeitsflüssigkeitsstrom mit Luft gesättigt wird, wobei die Sättigung einen Umfang von 0,002 relativ zum Wassergewicht aufweist.

## Claims

1. Continuous cavitation heat generator including an outlet and an inlet for the operating fluid, a pump (35) that is connected to the heat generator inlet, a stream accelerating channel (29), a feed pipeline, a return line (45), a unidirectional, conical connecting channel (8) and a conical main flow separating flange (10), **characterised in that** the cavitation heat generator additionally includes an accelerating activator for the operating fluid, the said accelerating activator comprising at least three connectors that are situated in a row and have diameters with different volume flow rates, **in that** the said connectors are connected with one another by means of flanges for changing the direction of flow and to a conical inclination and a stream accelerating channel (29) and **in that** the cavitation heat generator includes static cavitators (24, 31) with radially disposed openings (4, 16) for generating a flow from calibrated cavitation bubbles as well as Laval cavitation nozzles (6, 18), a high pressure chamber (1), at least five static cavitators (24, 41) that are situated in a central connector (2) and in outlet connectors (19) of the heat generator, and main flow separating flanges (10) for the main fluid flow, which at the same time passes into the outlet connectors (19) of the heat generator and into a pressure connector (21) of the supply line.

2. Method for recovering heat for heating buildings and structures by means of water flow turbulence and for ensuring the cavitation method of the said water flow by enhancing the resonance of the acoustic oscillations and percussion oscillations contained and created in the said flow and by using the continuous cavitation heat generator according to claim 1, **characterised in that** a 7% solution of ethylene glycol in water is provided and the operating fluid flow is then saturated with air, wherein the extent of the said saturation is 0.002 relative to the weight of the water.

## Revendications

1. Générateur de chaleur par cavitation à action ininterrompue comprenant une sortie et une entrée pour le fluide de fonctionnement, une pompe ( 35 ) communiquant avec l'entrée du générateur de chaleur, un canal ( 29 ) d'accélération du jet, un conduit tubulaire de transport, un conduit ( 45 ) de retour, une tubulure ( 8 ) conique d'un côté et un flasque ( 10 ) conique de séparation de courant principal,
**caractérisé,**
**en ce que** le générateur de chaleur par cavitation comporte en outre un activateur d'accélération du liquide de fonctionnement, qui est constitué d'au moins trois tubulures en série ayant des diamètres différents de passage, en ce que ces tubulures communiquent les unes avec les autres au moyen de flasques pour changer la direction du courant ayant un biseau conique et d'un canal ( 29 ) d'accélération du jet et en ce que le générateur de chaleur par cavitation a des cavitateurs ( 24, 31 ) statiques ayant des ouvertures ( 4, 16 ) radiales de production d'un courant de bulles de cavitation calibré ainsi que des buses ( 6, 18 ) de cavitation laval, une chambre ( 1 ) haute pression, au moins cinq cavitateurs ( 24, 31 ) statiques qui se trouvent dans une tubulure ( 2 ) centrale et dans des tubulures ( 19 ) de sortie du générateur de chaleur, et le flasque ( 10 ) de séparation de courant principal, pour le courant principal du liquide qui arrive en même temps dans les tubulures ( 19 ) de sortie du générateur de chaleur et dans une tubulure ( 21 ) de refoulement du conduit d'entrée.

2. Procédé d'obtention de chaleur pour chauffer des bâtiments et des constructions au moyen d'un tourbillonnement de courant d'eau et pour assurer le comportement en cavitation de ce courant d'eau avec amplification de la résonance des oscillations sonores et mécaniques créées et contenues dans ce courant et en utilisant le générateur de chaleur par cavitation sans interruption suivant la revendication 1,
**caractérisé,**
**en ce que** l'on charge un solution à 7 % d'éthylène glycol dans de l'eau et l'on sature ensuite d'air le courant de liquide de travail, la saturation ayant une valeur de 0,002 par rapport au poids de l'eau.
